# FASCICULE DE BREVET EUROPEEN

(11) **EP 0 812 782 B1**
(45) Date de publication et mention de la délivrance du brevet: **28.04.1999**
(21) Numéro de dépôt: 96401255.3
(22) Date de dépôt: 11.06.1996
(51) Int. Cl.: B65D 77/20

(54) **Bande composite à opercules pour récipients thermoplastiques à ouverture par pelage**
Verbundbahn von abziehbaren Deckeln für thermoplastische Behälter
Composite web of lids for peel-off thermoplastic containers

(43) Date de publication de la demande: 17.12.1997
(73) Titulaire: SOCIETE ALSACIENNE D'ALUMINIUM, F-74164 Saint-Julien-en-Genevois Cédex (FR)
(72) Inventeur: Boehrer, Marianne, 67600 Selestat (FR); Kretz, Laurent, 67600 Selestat (FR)
(74) Mandataire: Le Bras, Hervé

(56) Documents cités:
- DE-A- 3 706 962
- FR-A- 2 503 036
- FR-A- 2 585 986

## Description

La présente invention concerne une bande composite pour réaliser des opercules pour récipients thermoplastiques à bord plat et à ouverture par pelage, ladite bande étant du type comportant un film extérieur en aluminium ou matière équivalente, un film intérieur réalisé en un matériau thermoplastique susceptible d'adhérer après thermoscellement au bord des récipients, et une couche intermédiaire de liaison disposée entre le film extérieur et le film intérieur,
le film intérieur étant susceptible d'adhérer, après thermoscellement, davantage au bord des récipients thermoplastiques qu'à la couche intermédiaire, afin de permettre le pelage ultérieur du film extérieur de l'opercule ultérieurement découpé et scellé par thermoscellement sur un récipient, en exerçant une traction sur une zone de préhension de l'opercule, et le film intérieur comportant, à l'emplacement de chaque opercule ultérieurement découpé, une fente d'incision de configuration courbe et fermée, afin de provoquer, lors du pelage ultérieur du film extérieur de l'opercule scellé sur un récipient une ouverture délimitée par la fente d'incision dans le film thermoplastique dudit opercule.

Une telle bande est connue notamment par FR-A-2 503 036. Elle permet de réaliser des opercules pour des récipients thermoformés notamment sur les lieux de remplissage, qui par pelage du film extérieur de l'opercule scellé sur le bord du récipient permet de pratiquer une ouverture dans le film thermoplastique de l'opercule scellé sur le récipient. Cette disposition évite la production de déchets lors de la fabrication des opercules.

Dans ce document, il est prévu que la couche intermédiaire est constituée d'un film très mince de laque ou de cire thermocollante, appliqué sur toute la surface de la face interne du film extérieur. L'adhérence entre le film thermoplastique et la couche intermédiaire est réalisée par calandrage à chaud lors de la fabrication des fentes d'incision par fusion.

La chaleur utilisée pour thermosceller l'opercule sur le bord du récipient provoque également une adhérence, difficile à maîtriser, entre le film thermoplastique et la couche intermédiaire dans la zone du cordon de soudure.

En outre, les températures mises en oeuvre dans les chaînes de thermoformage et de remplissage des récipients sont relativement élevées. Les chaleurs dégagées en aval du poste de thermoscellement et les chaleurs dégagées dans les postes de stérilisation des opercules peuvent activer la couche intermédiaire en dehors des zones des fentes d'incision et des cordons de scellement, ce qui peut augmenter, de manière difficilement maîtrisable, l'adhérence entre le film thermoplastique et la couche intermédiaire, et rend plus difficile le pelage ultérieur du film en aluminium de l'opercule.

Dans FR-A-2 585 986, la couche intermédiaire comporte un matériau à forte adhérence à l'intérieur de la zone délimitée par les fentes d'incision, et l'étanchéité au niveau des fentes d'incision est assurée par une pellicule supplémentaire thermoplastique qui adhère fermement sur toute la face inférieure du film intérieur. Cette structure nécessite donc une quatrième couche.

Le but de la présente invention est de pallier ces inconvénients et de proposer une bande composite du type mentionné ci-dessus permettant de réaliser des opercules pelables quelles que soient les conditions thermiques de mise en oeuvre dans les chaînes de conditionnement.

L'invention atteint son but par le fait que la couche intermédiaire de liaison est hétérogène et comporte des premières zones constituées d'un premier produit sensible à la chaleur et ayant une forte affinité pour le film thermoplastique par l'effet d'un calandrage à chaud, lesdites premières zones recouvrant les ouvertures ultérieures du film thermoplastique et débordant légèrement à l'extérieur au-delà des fentes d'incision, afin d'assurer l'étanchéité du film thermoplastique.

Le reste de la couche intermédiaire, en dehors des zones de préhension des opercules ultérieurement découpés, est constitué d'un produit thermorésistant et ayant une affinité moyenne avec le film thermoplastique.

Les zones de la couche intermédiaire qui sont en regard des zones de préhension des opercules peuvent être constituées d'un produit anti-adhérent et thermorésistant ou du premier produit. Dans ce dernier cas, des fentes d'incision supplémentaires sont prévues dans le film thermoplastique dans les régions desdites zones de préhension.

L'adhérence entre le premier produit et le film thermoplastique est de préférence supérieure à 5N/15mm. L'adhérence entre le produit thermorésistant et le film thermoplastique est de l'ordre de 1N/15mm.

Grâce à cette disposition le film thermoplastique adhère fortement à la couche intermédiaire sur toute la surface des orifices. Ceci provoque au pelage le maintien de la pastille thermoplastique arrachée sur le film extérieur de l'opercule.

En revanche, l'adhérence entre la couche intermédiaire et le film thermoplastique est uniforme sur toute la surface de pelage et est invariante des conditions de température sur les chaînes de conditionnement, du fait que le produit utilisé en regard de la surface de pelage est thermorésistant.

L'invention concerne aussi un procédé de fabrication de la bande composite proposée.

Pour la fabrication d'une telle bande, on part d'un film en aluminium ou matière semblable sur la face interne duquel on applique la couche intermédiaire hétérogène en continu dans une machine à imprimer et on applique par couchage le film thermoplastique sur la couche intermédiaire.

Au cours du passage du film en aluminium ou matière équivalente dans la machine à imprimer, on imprime avantageusement des repères répartis longitudinalement en fonction des découpes ultérieures des opercules et éventuellement des motifs de décoration sur la face externe dudit film en aluminium ou matière équivalente.

D'autres avantages et caractéristiques de l'invention ressortiront à la lecture de la description suivante faite à titre d'exemple et en référence aux dessins annexés dans lesquels :
La figure 1 est une vue en perspective d'un récipient thermoplastique fermé par un opercule thermoscellé sur le bord du récipient, ledit opercule étant tiré d'une bande composite conforme à l'invention ;
la figure 2 est une vue en perspective du récipient de la figure 1 en cours de pelage ;
les figures 3 et 4 sont des vues en coupe transversale de l'opercule scellé sur le bord du récipient, avant et pendant le pelage, selon les lignes III III de la figure 1 et IV IV de la figure 2 ;
la figure 5 est une vue schématique d'une chaîne de fabrication de la bande composite selon l'invention, et
la figure 6 montre la disposition des produits constitutifs de la couche intermédiaire à la sortie de l'imprimeuse, avant recouvrement par le film thermoplastique, les lignes de découpe ultérieure des opercules étant représentées en pointillé.

Les dessins montrent un récipient 1 creux à bord plat 2 obtenu généralement par thermoformage d'une bande de matière thermoplastique, qui est obturé par thermoscellement le long d'un cordon de scellement 3 par un opercule 4 tiré d'une bande composite.

L'opercule 4 comporte un film extérieur 5 en aluminium ou matière équivalente, telle que le papier ou une matière plastique, un film intérieur 6 réalisé en une matière thermoplastique susceptible d'adhérer par thermoscellement au bord 2 du récipient 1, et une couche intermédiaire de liaison disposée entre le film extérieur 5 et le film intérieur 6. L'adhérence entre le film intérieur 6 et la couche intermédiaire 7 est inférieure à l'adhérence entre le matériau constituant le bord 2 du récipient 1 et le film intérieur 6, afin de permettre le pelage du film extérieur 5 en exerçant une traction sur une zone de préhension 8 de l'opercule, une languette, par exemple, située à l'extérieur du cordon de scellement 3.

Le film intérieur 6 présente dans l'ouverture du récipient 1, une fente d'incision 9, afin de créer, lors du pelage du film extérieur 5, une ouverture 10 dans le film inférieur 6, la pastille 11 correspondant à l'ouverture 10 restant appliquée sur le film extérieur 5, comme on le voit clairement sur la figure 2.

Selon la présente invention, la couche intermédiaire 7 est hétérogène. Elle est décomposée en au moins trois zones :
une première zone 20 située en regard de la pastille 11, une deuxième zone 21 située dans la région de la languette de préhension 8, et une troisième zone 22 recouvrant le reste de la surface du film extérieur 5.

La première zone 20 est constituée d'un premier produit sensible à la chaleur et ayant une forte affinité pour le film thermoplastique 6 par l'effet d'un calandrage à chaud. La première zone 20 déborde légèrement vers l'extérieur au delà de la fente d'incision 9, afin d'assurer l'étanchéité de l'opercule 4, lorsque ce dernier est scellé par thermoscellage sur le bord 2 du récipient 1. L'adhérence entre le premier produit et le film thermoplastique 6 est supérieure à 5N/15mm.

La deuxième zone 21 est constitué d'un produit anti-adhérent et thermorésistant, afin que, au niveau de cette deuxième zone 21, le film extérieur 5 ne soit pas lié au film thermoplastique 6. Cette deuxième zone 21 est située à l'extérieur du cordon de soudure. Cette deuxième zone 21 peut également être constituée d'un produit qui assure l'adhérence entre le film extérieur 5 et le film intérieur 6. Dans ce cas, une fente d'incision complémentaire 25 est formée à l'extérieur du cordon de scellement 3, afin de former la languette de préhension 8.

La troisième zone 22 est constituée d'un produit à pelabilité moyenne et thermorésistant, du type vernis, dans le but d'obtenir une pelabilité de l'ordre de 1N/15mm.

Les produits constituant les zones 20, 21 et 22 sont appliqués par enduction sur la face inférieure du film extérieur 5.

L'opercule 4 est tiré par découpe d'une bande composite 30.

Pour réaliser la bande composite 30, on part d'un rouleau 31 d'un film en aluminium 5 ou matière équivalente, que l'on passe en continu dans une imprimeuse 32, afin d'enduire par zones la face inférieure 33 du film 5 avec les différents produits constitutifs de la couche intermédiaire 7.

Dans l'un des postes de l'imprimeuse 32, on imprime des repères 34 répartis régulièrement sur toute la longueur du film 5 en fonction des découpes ultérieures des opercules 4.

Les zones 20, 21 et 22 de la couche intermédiaire 7 sont appliquées précisément par rapport aux repères 34. Des motifs décoratifs peuvent être avantageusement imprimés sur la face supérieure du film 5 lors du passage dans l'imprimeuse 32.

Le film thermoplastique 6 est appliqué par couchage sur la couche intermédiaire 7 à la sortie de l'imprimeuse 32. La température du matériau constitutif du film thermoplastique 6, lors du couchage, assure l'adhérence entre le film thermoplastique 6 et le premier produit constituant les premières zones 20.

Les fentes d'incision 9 sont réalisées par fusion du film thermoplastique. La bande composite 30 passe entre des cylindres 40 et 41. Le cylindre supérieur 40 est lisse et en contact avec le film extérieur 5 et sert d'appui à la bande composite 30. Le cylindre inférieur 41 porte contre la face inférieure du film thermoplastique 6 et comporte sur son pourtour des nervures d'incision 42 pour réaliser les fentes d'incision 9.

La matière constitutive du film thermoplastique 6 est issue d'une extrudeuse 44. Cette matière dépend de la constitution du récipient thermoplastique 1.

Pour les récipients 1 en polyéthylène à basse densité, le film 6 est une polyoléfine de polyéthylène, et le produit recouvrant les premières zones 20 est soit un vernis de thermocollage soit du surlyn 1652 (marque déposée) de Du Pont de Nemours.

Pour les récipients en polystyrène, le film 6 est une polyoléfine, par exemple de polyéthylène, et le promoteur d'adhérence appliqué sur les premières zones 20 peut être un copolymère greffé d'éthylène et d'acétate de vinyle (EVA), un copolymère greffé d'éthylène et d'acrylate de butyle (EBA) ou un copolymère greffé d'éthylène et d'acrylate de méthyle (EMA), l'élément de greffage étant un monomère insaturé comportant au moins un groupe acide carboxylique.

Pour les récipients en polypropylène, le film 6 est également en polypropylène et le promoteur d'adhérence recouvrant les premières zones 20 peut être constitué d'un polypropylène greffé.

Pour les récipients en polyéthylène téréphtalate (PET), le film 6 est également en PET, et le promoteur d'adhérence est un primaire à base de PET.

## Revendications

1. Bande composite pour réaliser des opercules (4) pour récipients thermoplastiques (1) à bord plat (2) et à ouverture par pelage, ladite bande étant du type comportant :
un film extérieur (5) en aluminium ou matière équivalente,
un film intérieur (6) réalisé en un matériau thermoplastique susceptible d'adhérer, après thermoscellement, au bord des récipients, et
une couche intermédiaire (7) de liaison disposée entre le film extérieur et le film intérieur,
le film intérieur (6) étant susceptible d'adhérer, après thermoscellement, davantage au bord (2) des récipients (1) thermoplastiques qu'à la couche intermédiaire (7), afin de permettre le pelage ultérieur du film extérieur (5) de l'opercule (4) ultérieurement découpé et scellé par thermoscellement sur un récipient (1), en exerçant une traction sur une zone de préhension (8) de l'opercule (4), et le film intérieur (6) comportant, à l'emplacement de chaque opercule (4) ultérieurement découpé, une fente d'incision (9) de configuration courbe et fermée, afin de provoquer, lors du pelage ultérieur du film extérieur (5) de l'opercule scellé sur un récipient une ouverture (10) délimitée par la fente d'incision (9) dans le film thermoplastique (6) dudit opercule (4),
caractérisée par le fait que la couche intermédiaire (7) est hétérogène et comporte des premières zones (20) constituées d'un premier produit sensible à la chaleur et ayant une forte affinité pour le film thermoplastique (6) par l'effet d'un calandrage à chaud, lesdites premières zones (20) recouvrant les ouvertures (10) ultérieures du film thermoplastique (6) et débordant légèrement à l'extérieur au-delà des fentes d'incision (9), afin d'assurer l'étanchéité du film thermoplastique (6).

2. Bande selon la revendication 1, caractérisée par le fait que l'adhérence entre le premier produit et le film thermoplastique (6) est supérieur à 5N/15mm.

3. Bande selon l'une des revendications 1 ou 2, caractérisée par le fait que la couche intermédiaire (7) comporte des deuxièmes zones (21) constituées d'un deuxième produit, anti-adhérent et thermorésistant, lesdites deuxièmes zones (21) étant prévues dans les zones de préhension (8) des opercules (4) ultérieurement découpés.

4. Bande selon la revendication 3, caractérisée par le fait que la couche intermédiaire (7) est constituée en dehors des premières (20) et deuxièmes (21) zones d'un troisième produit thermorésistant et ayant une affinité moyenne pour le film thermostatique (6), afin de permettre le pelage.

5. Bande selon l'une des revendications 1 ou 2, caractérisée par le fait que la couche intermédiaire (7) est constituée en dehors des premières zones (20) et des zones de préhension (8) des opercules (4) ultérieurement découpés d'un troisième produit thermorésistant et ayant une affinité moyenne pour le film thermoplastique, afin de permettre le pelage.

6. Bande selon la revendication 5, caractérisée par le fait que la couche intermédiaire (7) comporte en regard des zones de préhension (8) des opercules (4) ultérieurement découpés des deuxièmes zones constituées dudit premier produit, des fentes d'incision (25) étant formées dans le film thermostatique dans les régions desdites deuxièmes zones.

7. Bande selon l'une des revendications 4 à 6, caractérisée par le fait que l'adhérence entre le troisième produit et le film thermoplastique (6) est de l'ordre de 1N/15mm.

8. Bande selon l'une des revendications 1 à 7, caractérisée par le fait que le film extérieur (5) comporte sur au moins l'une de ses faces des repères (34) répartis longitudinalement en fonction des découpes ultérieures des opercules (4).

9. Procédé de fabrication d'une bande composite selon l'une des revendications 1 à 8, caractérisé par le fait que l'on applique la couche intermédiaire (7) hétérogène en continu sur la face interne du film (5) en aluminium ou matière équivalente au moyen d'une machine à imprimer et en ce que l'on applique par couchage le film thermoplastique (6) sur la couche intermédiaire (7).

10. Procédé selon la revendication 9, caractérisé par le fait que l'on imprime sur au moins l'une des faces du film en aluminium ou matière équivalente des repères (34) répartis longitudinalement en fonction des découpes ultérieures des opercules.

11. Procédé selon l'une des revendication 9 ou 10, caractérisé par le fait que l'on imprime des motifs décoratifs sur la face externe du film en aluminium ou matière équivalente.

## Claims

1. Composite strip for making lids (4) for peel-open thermoplastic containers (1) with a flat edge (2), said strip being of the type comprising.
an outer film (5) made of aluminium or equivalent material,
an inner film (6) made of thermoplastic material capable of adhering, after heat-sealing, to the edge of the containers, and
an intermediate connecting layer (7) arranged between the outer film and the inner film,
the inner film (6) being capable of adhering, after heat-sealing, more to the edge (2) of the thermoplastic containers (1) than to the intermediate layer (7), so as to permit the later peeling of the outer film (5) of the lid (4), subsequently cut out and sealed by heat-sealing on a container (1), by exerting traction on a gripping area (8) of the lid (4), and the inner film (6) comprising, on the positioning of each lid (4) subsequently cut out, an incision slit (9) with a curved, closed configuration so that, when the outer film (5) of the lid sealed on a container is subsequently peeled, an opening (10) is produced, delimited by the incision slit (9) in the thermoplastic (6) film of said lid (4),
characterised by the fact that the intermediate layer (7) is heterogeneous and comprises first areas (20) constituted by a first heat-sensitive product having great affinity for the thermoplastic film (6) by the effect of hot calendering, said first areas (20) covering the subsequent openings (10) of the thermoplastic film (6) and protruding slightly outside the incision slits (9), so as to ensure that the thermoplastic film (6) is watertight.

2. Strip according to Claim 1, characterised by the fact that the adhesion between the first product and the thermoplastic film (6) is greater than 5N/15mm.

3. Strip according to one of Claims 1 or 2, characterised by the fact that the intermediate layer (7) comprises second areas (21) constituted by a second anti-adherent and heat-resistant product, said second areas (21) being provided in the grasping areas (8) of the lids (4) subsequently cut out.

4. Strip according to Claim 3, characterised by the fact that the intermediate layer (7) is constituted, outside the first (20) and second (21) areas, by a third heat-resistant product having medium affinity for the thermostatic film (6), so as to permit peeling.

5. Strip according to one of Claims 1 or 2, characterised by the fact that the intermediate layer (7) is constituted, outside the first areas (20) and the gripping areas (8) of the lids (4), subsequently cut out, by a third heat-resistant product having medium affinity for the thermoplastic film, so as to permit peeling.

6. Strip according to Claim 5, characterised by the fact that the intermediate layer (7) comprises, facing the gripping areas (8) of the lids (4), subsequently cut out, second areas constituted by said first product, incision slits (25) being formed in the thermostatic film in the regions of said second areas.

7. Strip according to one of Claims 4 to 6, characterised by the fact that the adhesion between the third product and the thermoplastic film (6) is of the order of 1N/15mm.

8. Strip according to one of Claims 1 to 7, characterised by the fact that the outer film (5) comprises, on at least one of its faces, markers (34) distributed longitudinally as a function of the subsequent cutouts of the lids (4).

9. Method for manufacturing a composite strip according to one of Claims 1 to 8, characterised by the fact that the heterogeneous intermediate layer (7) is applied continuously to the inner face of the film (5) made of aluminium or equivalent material by means of a printing machine and in that the thermoplastic film (6) is applied to the intermediate layer (7) by coating.

10. Method according to Claim 9, characterised by the fact that markers (34), distributed longitudinally as a function of subsequent cutouts of the lids, are printed on at least one of the faces of the film made of aluminium or equivalent material.

11. Method according to one of Claims 9 or 10. characterised by the fact that decorative patterns are printed on the outer face of the film made of aluminium or equivalent material.

## Patentansprüche

1. Verbundbahn zum Herstellen von Deckeln (4) für durch Abziehen zu öffnende thermoplastische Behälter (1) mit ebenem Rand (2), mit:
einem äußeren Film (5) aus Aluminium oder gleichartigem Material,
einem inneren Film (6), der aus einem thermoplastischen Material hergestellt ist, das nach einem Heißversiegeln auf dem Rand der Behälter anzuhaften vermag, und
einer Zwischenschicht (7) zum Verbinden, die zwischen dem äußeren Film und dem inneren Film angeordnet ist,
wobei der innere Film (6) nach einem Heißversiegeln besser auf dem Rand (2) der thermoplastischen Behälter (1) anzuhaften vermag, als an der Zwischenschicht (7), um das spätere Abziehen des äußeren Films (5) des nachfolgend ausgeschnittenen und durch Heißversiegeln auf einem Behälter (1) versiegelten Dekkels (4) durch Ziehen an einer Greifzone (8) des Deckels (4) zu ermöglichen, und wobei der innere Film (6) am Ort an jedes nachfolgend ausgeschnittenen Deckel (4) einen gekrümmten und geschlossenen eingeschnittenen Schlitz (9) umfaßt, um bei späterem Abziehen des äußeren Films (5) des auf einem Behälter versiegelten Deckel, eine durch den eingeschnittenen Schlitz (9) im thermoplastischen Film (6) des Deckels (4) begrenzte Öffnung (10) zu erzeugen,
dadurch gekennzeichnet, daß die Zwischenschicht (7) nicht einheitlich ist und erste Zonen (20) umfaßt, die aus einem Wärmeempfindlichen ersten Erzeugnis sind und eine durch Kalandrieren mit Wärme bewirkte starke Bindungsfähigkeit für den thermoplastischen Film (6) haben, wobei die ersten Zonen (20) die späteren Öffnungen (10) des thermoplastischen Films (6) überdecken und etwas über die eingeschnittenen Schlitze (9) nach außen ragen, um die Dichtheit des thermoplastischen Films sicherzustellen.

2. Bahn nach Anspruch 1, dadurch gekennzeichnet, daß die Haftung zwischen dem ersten Erzeugnis und dem thermoplastischen Film (6) größer als 5N/15mm ist.

3. Bahn nach einem der Ansprüche 1 oder 2, dadurch gekennzeichnet, daß die Zwischenschicht (7) zweite Zonen (21) aus einem nichthaftenden thermoresistenten zweiten Erzeugnis umfaßt, wobei die zweiten Zonen (21) in den Greifzonen (8) der nachfolgend ausgeschnittenen Deckel (4) vorgesehen sind.

4. Bahn nach Anspruch 3, dadurch gekennzeichnet, daß die Zwischenschicht (7) außerhalb der ersten (20) und zweiten (21) Zonen aus einem thermoresistenten dritten Erzeugnis ist, wobei sie eine mittlere Bindungsfähigkeit für den thermoplastischen Film (6) hat, um das Abziehen zu ermöglichen.

5. Bahn nach einem der Ansprüche 1 oder 2, dadurch gekennzeichnet, daß die Zwischenschicht (7) außerhalb der ersten Zonen (20) und der Greifzonen (8) der nachfolgend ausgeschnittenen Deckel (4) aus einem thermoresistenten dritten Erzeugnis ist, wobei sie eine mittlere Bindungsfähigkeit für den thermoplastischen Film hat, um das Abziehen zu ermöglichen.

6. Bahn nach Anspruch 5, dadurch gekennzeichnet, daß die Zwischenschicht (7) den Greifzonen (8) der nachfolgend ausgeschnittenen Deckel (4) gegenüberliegende zweite Zonen aus dem genannten ersten Erzeugnis umfaßt, wobei die eingeschnittenen Schlitze (25) im thermoplastischen Film in den Bereichen der genannten zweiten Zonen ausgebildet sind.

7. Bahn nach einem der Ansprüche 4 bis 6, dadurch gekennzeichnet, daß die Haftung zwischen dem dritten Erzeugnis und dem thermoplastischen Film (6) in der Größenordnung von 1N/15mm ist.

8. Bahn nach einem der Ansprüche 1 bis 7, dadurch gekennzeichnet, daß der äußere Film (5) auf wenigstens einer seiner Seiten gemäß dem nachfolgenden Ausschneiden der Deckel (4) der Länge nach verteilte Markierungen (34) umfaßt.

9. Verfahren zum Herstellen einer Verbundbahn nach einem der Ansprüche 1 bis 8, dadurch gekennzeichnet, daß man die nicht einheitliche Zwischenschicht (7) fortlaufend auf die Innenseite des Films (5) aus Aluminium oder gleichartigem Material mittels einer Druckmaschine aufbringt, und daß man den thermoplastischen Film (6) auf die Zwischenschicht (7) durch Beschichten aufbringt.

10. Verfahren nach Anspruch 9, dadurch gekennzeichnet, daß man auf wenigstens eine der Seiten des Films aus Aluminium oder gleichartigem Material gemäß dem nachfolgenden Ausschneiden der Deckel der Länge nach verteilte Markierungen (34) aufdruckt.

11. Verfahren nach einem der Ansprüche 9 oder 10, dadurch gekennzeichnet, daß man auf die Außenseite des Films aus Aluminium oder gleichartigem Material dekorative Motive aufdruckt.
